# EUROPÄISCHE PATENTSCHRIFT

(11) **EP 0 538 419 B1**
(45) Veröffentlichungstag und Bekanntmachung des Hinweises auf die Patenterteilung: **27.11.1996**
(21) Anmeldenummer: 92905238.9
(22) Anmeldetag: 27.02.1992
(51) Int. Cl.: E05B 47/00

(54) **SCHLIESSSYSTEM**
LOCK SYSTEM
SYSTEME DE VERROUILLAGE

(30) Priorität: 27.02.1991 DE 4106199; 16.07.1991 DE 4123506; 12.11.1991 DE 4137160
(43) Veröffentlichungstag der Anmeldung: 28.04.1993
(73) Patentinhaber: EUSECUR-AG, FL-9490 Vaduz (LI)
(72) Erfinder: Dreyer, Kurt R., D-78369 Volkertshausen (DE)
(74) Vertreter: Weiss, Peter, Dr. rer.nat.
(86) Internationale Anmeldenummer: DE9200156
(87) Internationale Veröffentlichungsnummer: WO9215760

(56) Entgegenhaltungen:
- CH-A- 308 522
- CH-A- 589 207
- DE-C- 576 067
- DE-U- 8 802 450
- US-A- 3 779 052
- US-A- 4 958 508

## Beschreibung

Die Erfindung betrifft ein Schließsystem in einer Tür, Wand, Truhe, Tresor, Schrank od. dgl., welches von einer Außenplatte abgedeckt ist, wobei ein Schließriegel, Greifer od.dgl., gekoppelt mit einem um ein Drehlager drehenden Haupthebel, mit einer Halteplatte, einem Riegel od.dgl. zusammenwirkt, wobei die Drehung des Haupthebels von der Bewegung eines auf die Außenplatte aufgesetzten und mit einem am Haupthebel angeordneten Magnetblock zusammenwirkenden Magnetblockes abhängt und wobei der Haupthebel zumindest eine Bohrung zur Aufnahme von zumindest einem Sicherungsstift aufweist, dem zum Entriegeln durch Ziehen aus der Bohrung ein weiterer auf die Außenplatte aufgesetzter Magnetblock zugeordnet ist.

Die Schutzfunktion im Privat- und Geschäftsbereich ist zunächst und in erster Linie eine Eigenverantwortung und damit ein Selbstschutz. Die täglichen Einbrüche nehmen erschreckend zu und dies trotz bestens gebauter und gesicherter Hauseingangstüren, Alarmanlagen od. dgl.

Als Sicherungen sind in diesem Zusammenhang eine Reihe von Zylinder- und Riegelschlösser bekannt, bei denen höhere Normen bezüglich der Sicherheit berücksichtigt werden. Bei all diesen Schlössern ist jedoch deren Position von außen her sichtbar und zwar in der Regel durch die Anordnung von entsprechenden Klinken, Schlüssellöcher od.dgl. Hier weiß der Einbrecher gleich, wo er anzusetzen hat, um das entsprechende Schloß zu knacken.

Alarmanlagen sind aufwendig und bieten ebenfalls nicht unbedingt die genügende Sicherheit. Aus der DE-U-8 802 450 ist ein Magnet-Sicherheitsschloß der oben genannten Art bekannt. Bei diesem Sicherheitsschloß ist mit einem Bewegungsgestänge ein Bewegungsmagnet verbunden, der von einem Führungsmagnet bewegt wird. In einer gewünschten Schließlage kann das Bewegungsgestänge durch einen Sicherungsstift festgelegt werden, der in eine Bohrung in dem Bewegungsgestänge eingreift. Diese Zuhaltung wird mittels Zug- und Druckmagneten von der Außenwandung des Hohlkörpers her entsichert.

Der vorliegenden Erfindung liegt die Aufgabe zugrunde, die Sicherheit eines Schließsystems wesentlich zu verbessern.

Zur Lösung dieser Aufgabe führt, daß das Drehlager einen Mittelpunkt für eine Mehrzahl von Kreisbahnen bildet, auf denen sich die Bohrung um das Drehlager bewegt und auf denen sich die Bohrungen um das Drehlager bewegen und auf denen auch eine Mehrzahl von Sicherungsstiften liegen.

Hierbei handelt es sich um ein unsichtbares Schließsystem, dessen Position von außen her nicht erkennbar ist. Dieses Schließsystem kann sich an irgend einer Stelle in einem Türblatt befinden, wobei jedoch das Türblatt von außen her gesehen völlig glatt ist. Dem Einbrecher wird es auf diese Weise äußerst schwer gemacht, die Position des Schließsystems zu ermitteln. Das gleiche gilt auch für die Schließsystems zu ermitteln. Das gleiche gilt auch für die Anordnung dieses Schließsystems beispielsweise in der Wand einer Truhe, wobei durch das Schließsystem ein entsprechender Deckel in Schließlage gehalten wird. Die Aufzählung, für welche Bereiche bzw. für welches Mobiliar dieses Schließsystem zu verwenden ist, ist nur beispielhaft, im Rahmen der Erfindung liegen auch weitere mögliche Einsätze.

Die Auslösung eines Öffnungs- oder eines Schließvorganges erfolgt durch das Ansetzen von Magnetblöcken an die Außenplatte, wobei diese Magnetblöcke als Magnetschlüssel getrennte Funktionen ausüben. Sie treten in Wechselwirkung zu inneren Magnetblöcken.
Der innere Magnetblock, welcher die Sicherungsstifte hält, kann als technisches Herz des gesamten Systems bezeichnet werden. Die Sicherungsstifte sind in diesem Magnetblock so gelagert, daß sie beim Ansetzen des äußeren Magnetblockes auf die Außenplatte aus den Bohrungen des Haupthebels gezogen werden. Dies geschieht beispielsweise dadurch, daß der Sicherungsstift mit einem Zugmagnet verbunden ist. Die Rückführung des Sicherungsstiftes in seine Schließlage geschieht dann wieder unter Mithilfe einer entsprechenden Druckfeder.

Es ist jedoch auch eine indirekte Bewegungsmöglichkeit für den Sicherungsstift möglich, indem dieser über einen Wippenhebel mit einem Druckmagnet verbunden ist. Der Wippenhebel weist etwa mittig einen Drehpunkt auf, so daß beim Ansetzen des Magnetblockes durch das Wegstoßen des Druckmagneten ein Herausziehen des Sicherungsstiftes aus der entsprechenden Bohrung erfolgt.

Da ein Schließsystem mit einer hohen Schließzahl geschaffen werden soll, sind eine Mehrzahl von Sicherungsstiften in dem Magnetblock vorgesehen. Hierbei ist es möglich, sowohl die Lage der einzelnen Sicherungsstifte zueinander zu variieren, als auch mit Druck- und Zugmagneten abzuwechseln bzw. Blindmagnete vorzusehen. Da in dem äußeren Magnetblock eine kongruente und in der Zahl übereinstimmende Anzahl von Magneten vorhanden sein muß um alle Sicherungsstifte zu ziehen, paßt zu einer Anordnung dieser Sicherheitsstifte nur immer jeweils ein ganz bestimmter darauf abgestimmter Magnetblock. Hierdurch läßt sich die Schließzahl extensiv erweitern.

Während der eine Magnetblock das Entriegeln der Sicherungsstifte übernimmt, wird mittels des anderen Magnetblocks eine Öffnungs- bzw. Schießbewegung des Haupthebels herbeigeführt. Hierzu befindet sich an dem Haupthebel ein weiterer Magnetblock, in dem Zugmagnete integriert sind. Durch ein Bewegen des äußeren Magnetblockes auf der Außenplatte über dem inneren Magnetblock wird dieser mitgenommen und das Schließsystem entriegelt.

In einer verbesserten Ausführungform muß jedoch mit dem äußeren Magnetblock auf der Außenplatte keine Kreisbogenbewegung durchgeführt werden, sondern es genügt eine Drehbewegung. Zu diesem Zweck ist dem äußeren Magnetblock ein innerer Magnetblock an einer Drehwelle zugeordnet, dessen Drehbewegung über eine Drehwelle auf ein Stirnzahnrad übertragen wird, das wiederum ein Zahnsegment oder eine Zahnstange auf dem Haupthebel kämmt. Hierdurch wird eine Schwenkbewegung des Haupthebels durchgeführt.

Auf der Drehwelle kann noch ein zweites Stirnzahnrad vorgesehen sein, welches mit einem zweiten Zahnsegment oder einer zweiten Zahnstange an einem zweiten Hebel zusammenwirkt. Durch die Anordnung der beiden Zahnsegmente ober- und unterhalb ihres jeweiligen Stirnzahnrades kann eine Zangenbewegung der beiden Hebel durchgeführt werden. Dies bietet sich vor allem dann an, wenn der o.g. Greifer direkt dem Hebel bzw. dem zweiten Hebel angeformt ist.

Dem Greifer des einen Haupthebels kann aber auch ein entsprechendes Widerlager zugeordnet sein, wobei dieser Greifer bei einer Schließbewegung zuerst eine Öse in einem Riegel durchgreift und dann in eine Ausnehmung in dem Widerlager einfährt. Hierdurch findet eine wesentlich bessere Sicherung des Riegels an dem Greifer statt.

Ferner ist aber auch daran gedacht, daß der Riegel indirekt über einen Klinkenhebel und einen Verbindungshebel mit dem Haupthebel verbunden ist. Auch diese Ausführungsform sollte von der vorliegenden Erfindung umfaßt sein, ferner ist durch einen zweiten Verbindungshebel auch eine symmetrische Anordnung zweier Klinkenhebel möglich.

Zu dem vorliegenden erfindungsgemäßen Schließsystem gehört auch ein entsprechender Magnetschlüssel, der vor allem bei einem Drehen des Magnetblocks eine besondere Ausgestaltung aufweist. Hierzu trägt ein Hauptkörper auf der einen Seite den äußeren Magnetblock zum Entriegeln der Sicherungsstifte. Auf der anderen Seite ist ihm noch ein Loch eingeformt, in welchem der andere äußere Magnetblock drehen kann. Zum Bedienen des Schließsystems wird zuerst der Hauptkörper mit dem äußeren Magnetblock zum Entriegeln der Sicherungsstifte auf die Außenplatte aufgesetzt, wobei er durch seine integrierten Magnete seine entsprechenden Zugmagnete im inneren Magnetblock findet und so auf der Außenplatte haften bleibt. Hierdurch bietet er aber gleichzeitg durch die Position des Loches einen Hinweis auf die Lage des Magnetrades, so daß jetzt nur noch der zweite äußere Magnetblock in das Loch eingesetzt zu werden braucht, wobei durch eine Drehbewegung dieses Magnetblockes das Schließsystem entriegelt bzw. verriegelt wird. Dieses ist eine sehr vorteilhafte Ausgestaltung der Erfindung.

Damit bei der Drehbewegung des äußeren Magnetblockes keine Kratzer auf der Oberfläche der Außenplatte entstehen, soll zwischen diesem Magnetblock und der Oberfläche ein Luftpolster verbleiben. Dies wird dadurch bewirkt, daß dem äußeren Magnetblock ein Einsatz mit einer Ringschulter angeformt ist, wobei die Dicke des Einsatzes geringer ist, als die Dicke des Hauptkörpers. Dabei ist der Durchmesser des Einsatzes geringfügig kleiner als der Durchmesser des Loches.

Dieses erfindungsgemäße Schließsystem kann auch in Holztüren oder Holzwänden Anwendung finden, welche nie so auffällig sind wie Stahltüren oder Stahltresore.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine Draufsicht auf ein erfindungsgemäßes Schließsystem eingebaut in ein Türblatt;
Fig. 2 einen Querschnitt durch das Schließsystem gem. Fig. 1 entlang Linie II - II;
Fig. 3 eine Draufsicht auf ein weiteres Ausführungsbeispiel eines Teiles eines Schließsystems;
Fig. 4 einen Längsschnitt durch das Teil des Schließsystems gem. Fig. 3 entlang Linie IV - IV;
Fig. 5 einen Querschnitt durch das Teil eines Schließsystems gem. Fig. 3 entlang Linie V - V;
Fig. 6 eine Draufsicht auf ein weiteres Ausführungsbeispiel eines erfindungsgemäßen Schließsystem;
Fig. 7 einen Längschnitt durch das Schließsystem gem. Fig. 6 entlang Linie VII - VII;
Fig. 8 einen Querschnitt durch das Schließsystem gem. Fig. 6 entlang Linie VIII - VIII;
Fig. 9 eine Draufsicht auf ein weiteres Ausführungsbeispiel eines erfindungsgemäßen Schließsystems;
Fig. 10 einen Längsschnitt durch das Schließsystem gem. Fig. 9 entlang Linie X - X;
Fig. 11 eine Draufsicht auf einen erfindungsgemäßen Magnetschlüssel;
Fig. 12 eine Seitenansicht des Magnetschlüssels gem. Fig. 11;
Fig. 13 einen Querschnitt durch den Magnetschlüssel gem. Fig 11 entlang Linie XIII - XIII.

Ein erfindungsgemäßes Schließsystem R weist eine Hebelanordung auf, welche auf einer Trägerplatte 3 einbaufertig montiert ist. Die Trägerplatte 3 sitzt in einem Türblatt 32, wobei ihre Hebelanordnung mit einer Halteplatte 14 in einer Türzarge 33 zusammenwirkt.

Auf der Trägerplatte 3 ist ein Haupthebel 1 angeordnet, welcher über ein Drehlager 4 mit der Trägerplatte 3 verbunden ist. Dieser Haupthebel 1 kann um das Drehlager 4 in Richtung a drehen. Dabei unterteilt das Drehlager 4 den Haupthebel 1 in einen oberen Hebelarm 1 a und einen unteren Hebelarm 1 b. Am oberen Hebelarm 1 a ist ein Magnetblock 18 vorgesehen, dessen Funktion später beschrieben wird.

Zwischen dem Magnetblock 18 und dem Drehlager 4 befindet sich eine Anlenkstelle 34 für einen Verbindungshebel 11, welcher den Haupthebel 1 mit einer Klinke 35 verbindet, die über ein weiteres Drehlager 12 auf der Trägerplatte 3 drehbar um dieses Drehlager 12 angeordnet ist. Der Verbindungshebel 11 bildet mit der Klinke 35 einen Gelenkpunkt 13. Bei Drehung der Klinke 35 um das Drehlager 12 kann ein Schließriegel 15 in eine Schließnut 36 in der Halteplatte 14 einfahren bzw. aus ihr ausfahren. Die Halteplatte 14 ist in einer Türzarge 33 eingelassen, wie dies nicht näher dargestellt sein soll.

Die gesamte Trägerplatte 3 mit dem Haupthebel 1 und der Klinke 35 ist in das Türblatt 32 eingesetzt und von einer Außenplatte 32a abgedeckt ist. Hierdurch ist das Schließsystem R von außen her nicht sichtbar.
Zur Bewegung des Haupthebels 1 ist am oberen Hebelarm la ein innerer Magnetblock 18 vorgesehen. In diesem Magnetblock 18 sind entsprechende Zugmagnete 19 angeordnet. Ein Drehung des Haupthebels 1 um das Drehlager 4 wird durch einen in Fig. 4 angedeuteten Magnetblock 25 bewirkt, der über dem Magnetblock 18 außen auf die Außenplatte 32a aufgesetzt und in Richtung a geschwenkt wird. Dieser Bewegung folgt dann der Haupthebel 1. Die Bewegung wird über den Verbindungshebel 11 auf die Klinke 35 übertragen, welche so entweder in die oder aus der Schließnut 36 geführt wird.

Die Öffnungs- bzw. Schließbewegung ist jedoch erst möglich, wenn Sicherungsstifte 6 aus ihren in Fig. 2 gezeigten Riegelpositionen gefahren sind. In dieser Riegelposition greifen die Stifte 6 in Bohrungen 16 des unteren Hebelarmes 1b des Haupthebels 1 ein und verhindern so eine Drehung dieses Haupthebels 1 um das Drehlager 4. In Fig. 2 ist im übrigen auch eine Lagerbuchse 5 erkennbar, welche dem als Drehbolzen ausgebildeten Drehlager 4 aufgeschoben ist und welche den Haupthebel 1 in einem gewünschten Abstand von einem zweiten inneren Magnetblock 2 hält, der auch die Sicherungsstifte 6 aufnimmt. Dieser Magnetblock 2 ist das "technische Herz" des vorliegenden Schließsystems R.

Die Sicherungsstifte 6 sind mit Zugmagneten 27 verbunden, welche in Sacklochbohrungen 31 in dem Magnetblock 2 gleiten können. Andererseits der Sacklochbohrung 31 ist jedem Sicherungsstift 6 eine Feder 8 aufgeschoben, welche sich zwischen dem Magnetblock 2 und einem am Sicherungsstift 6 festliegenden Ringkragen abstützt. Wird auf die Außenplatte 32a ein Magnetblock 26 zum Entriegeln aufgesetzt, so werden hierdurch die Zugmagnete 27 angezogen und die Sicherungsstifte 6 fahren aus den Bohrungen 16. Hierdurch wird der Haupthebel 1 freigegeben. Der Magnetblock 26 haftet durch seine Magnetwirkung an dem Außenblatt der Tür oder eines entsprechenden Behältnisses, so daß er vom Benutzer nicht weiter festgehalten werden muß. Der Benutzer muß dann nur mit dem anderen Magnetblock 25 den Magnetblock 18 ertasten und diesen Magnetblock 25 in Richtung a schwenken, so daß der Haupthebel 1 um das Drehlager 4 drehen kann.

Über das Drehlager 4 läuft der Öffnungswinkel a des oberen Hebelarmes la zum unteren Hebelarm 1b und bildet dort zu einer Mittelachse A den gleichen Winkel a, der auch für alle mit den Radien zum Drehpunkt 4 entstehenden Schnittpunkte bestimmend ist. Diese Radien sind auch bestimmend für die Bohrungen 16 im Haupthebel 1 und die entsprechenden Ausnehmungen für die Zentrierstifte 6 im Magnetblock 2 sowie auch für die entsprechenden Magnete 27.

In Fig. 5 ist eine Ausführungsform gewählt, bei der anstelle mit Zugmagneten mit Druckmagneten 20 gearbeitet wird. Dabei ist der Druckmagnet 20 über einen Wippenhebel 22 mit einem Sicherungsstift 24 gelenkig verbunden, der wiederum über eine Rückstoßfeder 21 in Schließlage, d.h. eingefahren in die Bohrung 16, gehalten ist. Erfolgt über den entsprechend ausgebildeten Magnetblock 26 ein Abstoßen des Druckmagneten 20, so hebt dieser über den Wippenhebel 22 den Sicherungsstift 24 aus der Bohrung 16. Diese Ausgestaltung bietet eine weitere Sicherheit für das Schließsystem R.

In dem Ausführungsbeispiel eines Schließsystems R1 gem. Fig. 3 sind anstelle von vier Sicherungsstiften sechs Sicherungsstifte 6 angedeutet, welche auf entsprechenden Kreisbahnen um das Drehlager 4 liegen.

Um die Drehbewegung des Haupthebels 1 stoppen bzw. um den Haupthebel 1 in einer bestimmten Lage festlegen zu können, ist bevorzugt auf einer der Kreisbahnen um das Drehlager 4 herum noch eine Rastbohrung 28 vorgesehen. In dieser Rastbohrung 28 wird derjenige Sicherungsstift gefangen, der ebenfalls auf diesem Kreisbogen um das Drehlager 4 herum liegt. Dadurch wird diese Position gegen eine manuelle Betätigung gesichert.

Ferner ist in Fig. 3 noch eine Ausnehmung 24a in der Trägerplatte 3 angedeutet, durch welche die Drehbewegung des Haupthebels 1 begrenzt wird. Eine Schließstellung des Systems ist durchgezogen dargestellt, während eine Öffnungsstellungs des Magnetblocks 18 strichpunktiert angedeutet ist.

Das Schließsystem arbeitet auf den Lagern 4 und 12 freischwingend (ausgewuchtet) ohne nennenswerte Reibungsverluste; lediglich das Eigengewicht der Leichtmetall - Hebel ist mit der Magnetwirkung zu bewegen.

Schon mit einem einzigen Sicherungsstift 6 werden beachtliche Schließzahlen erreicht. Bei Anwendung von mehreren Sicherungsstiften 6 potenzieren sich die Schließzahlen bisweilen über die Millionengrenze. Zusätzlich können weitere Veränderungsvarianten eingebaut werden. Beispielsweise kann der Durchmesser der Sicherungsstifte 6, 24 und die entprechenden Bohrungen 16 unterschiedlich ausgebildet sein. Auch im oberen Magnetblock 18 können bezüglich der eingesetzten Magnete 19 eine Vielzahl von Varianten gebildet werden.

Eine Veränderung der Magnete in den inneren Magnetblöcken 2 und 18 bedingt auch immer eine Veränderung der äußeren Magnetblöcke 25 und 26 zur funktionsgerechten Bestückung mit den integrierten Einzelmagneten 19 bzw. 27. Sowohl in dem Schließsystem R wie auch R1 kann noch ein zweiter Verbindungshebel 11a zu einer zweiten, nicht näher gezeigten Klinke vorgesehen sein, wobei dann diese Anordnung symmetrisch ausgebildet ist.

Nach dem weiteren Ausführungsbeispiel eines Schließsystems R2 gem. den Figuren 6 bis 8 ist der Haupthebel 1A gleichzeitig auch als Klinke ausgebildet, wobei ihm ein Greifer 40 zugeordnet ist. In Rastlage übergreift dieser Greifer 40 einen entsprechenden Riegel 41.

Auch in diesem Ausführungsbeispiel ist der Haupthebel um ein Drehlager 4 drehbar angeordnet. Das Drehlager 4 sitzt einer Trägerplatte 3 auf.

Einerseits des Drehlagers 4 ist ein Magnetblock 2a mit den entsprechenden Sicherungsstiften 6 erkennbar. Andererseits des Drehlagers 4 ist dem Haupthebel lA ein Zahnsegment 42A aufgesetzt. In die Zahnung dieses Zahnsegmentes 42A greift eine Zahnung 43 eines Stirnzahnrades 44A ein, welche an einer Drehwelle 45 lagert. Auf der Drehwelle 45 sitzt ein weiteres Rad 46 auf, in welches Innenmagnete 47 eingelassen sind. Wird der Magnetblock 25 nunmehr auf die Außenplatte 32a über dem Rad 46 aufgesetzt und gedreht, so dreht auch das Rad 46 mit, so daß eine Magnetkupplung entsteht. Die Drehung des Rades 46 überträgt sich über die Drehwelle 45 auf das Stirnzahnrad 44A, wobei dessen Zahnung 43 das Zahnsegment 42A abrollt und den Hebel 1A schwenkt.

In einer bevorzugten Ausführungsform befindet drehbar an dem Drehlager 4 angeordnet noch ein zweiter Schließhebel 1B, dem ein weiteres Zahnsegment 42B aufgesetzt ist. Dieses Zahnsegment 42B wirkt mit einem weiteren Stirnzahnrad 44B zusammen und zwar in der gleichen Weise wie das Stirnzahnrad 44A mit dem Zahnsegment 42A. Auch dieses Stirnzahnrad 44B ist an der gleichen Drehwelle 45 angeordnet.

Da jedoch das Zahnsegment 42B sein Stirnzahnrad 44B unter- und das Zahnsegment 42A sein Stirnzahnrad 44A übergreift, erfolgt bei einer Drehbewegung der Drehwelle 45 ein Auseinanderspreizen von Haupthebel 1A und Schließhebel 1B, wie dies oberhalb von Fig. 6 angedeutet ist.

Eine Öffnungsbewegung der Hebel 1A und 1B wird im übrigen durch einen Gleitschuh 48 begrenzt, der eine Anschlagschulter 49 ausbildet.

Dieses erfindungsgemäße Schließsystem R2 ist im übrigen nicht in eine Tür sondern in einer Truhe eingesetzt, wobei die Außenplatte 32a eine Frontwand dieser Truhe bildet. Diese Frontwand wird von einem Deckel 50 übergriffen, an welchem auch der Riegel 41 über einen Befestigungswinkel 51 festliegt.

In dem weiteren Ausführungsbeispiel eines Schließsystems R3 gem. den Figuren 9 und 10 ist wiederum nur ein Haupthebel 1 vorgesehen. Nach Ziehen der entsprechenden Sicherungsstifte 6 dreht dieseer Haupthebel 1 um das Drehlager 4, wobei die Drehbewegung durch eine, wie zu den Figuren 6 bis 8 beschriebene Magnetkupplung bewirkt wird. Dem entsprechenden Stirnzahnrad 44 ist hier eine Zahnstange 52 zugeordnet.

Von erheblicher Bedeutung ist, daß dem Haupthebel 1 ein hakenförmiger Greifer 40 zugeordnet ist, der mit einem Widerlager 53 zusammenwirkt. Beim Schließen durchfährt der Greifer 40 eine Öse 54 in dem Riegel 41a und greift in eine Ausnehmung 55 in dem Widerlager 53 ein. Hierdurch ist der Greifer 40 in besonders guter Weise auf Zug gesichert. Der Riegel 41a kann nicht von dem Greifer 40 abgleiten.

Das Widerlager 53 kann im übrigen zum Hebel hin einen gestrichelt angedeuteten Einschnitt 56 aufweisen, in den der Haupthebel 1 beim Schließen eingleitet und geführt ist. Ferner ist vorgesehen, am dem Greifer 40 gegenüberliegenden Ende des Haupthebels 1A einen weiteren Riegelstift 57 festzulegen, der in Schließlage in eine entsprechende Riegelmulde 58 in einem Gegenlager 59 eingreift.

Ein erfindungsgemäßer Magnetschlüssel M gem. den Figuren 11 - 13 kann aus Holz, Plastik oder einem Metall bestehen. Im wesentlichen weist dieser Magnetschlüssel M einen Hauptkörper 60 auf, der einends den Magnetblock 26 trägt. Andernends ist dem Hauptkörper 60 ein Loch 61 eingeformt, in welches der Magnetblock 25 eingesetzt werden kann, wobei dieser Magnetblock 25 in dem Loch 61 dreht und seine Drehbewegung auf das Rad 46 überträgt. Dieser Magnetschlüssel ist vor allem für die Ausführungsform des Schließsystems R2 und R3 geeignet.

Der Magnetblock 25 besteht im wesentlichen aus einem Drehgehäuse 62, in welches ein vierpoliger Drehmagnet 63 eingesetzt ist.

In Fig. 12 und 13 ist erkennbar, daß das Drehgehäuse 62 unter Ausbildung einer Ringschulter 64 einen kreisförmigen Einsatz 65 ausbildet, dessen Durchmesser d etwas geringer ist als der Durchmesser dl des Loches 61. Ferner ist die Dicke e etwas geringer als die Dicke f des Hauptkörpers 60, so daß nach dem Einsetzen des Magnetblocks 25 die Unterfläche des Einsatzes 65 einen Luftspalt 66 mit beispielsweise der Oberfläche der Außenplatte 32a einschließt. Hierdurch wird gewährleistet, daß beim Drehen des Magnetblockes die Oberfläche der Außenplatte 32a nicht beschädigt wird, so daß auch nicht erkennbar ist, an welcher Stelle der Magnetblock 25 angesetzt werden muß, um das Rad 44 zu drehen. Dies ist vor allem wichtig bei dem Einsatz des Schließsystems in Sicherheitsprodukte, wie Safes, Schränke, Tresore, Sicherheitstüren oder ähnlichem.

Dem System ensprechend können in dem Magnetblock 26 mehrere Magnete 67 und auch Blindmagnete eingesetzt sein, wobei auch, ebenfalls systembezogen, die Wechselwirkung "Nord/Süd" Anwendung findet. Sobald der Magnetblock 26 und damit auch der Hauptkörper 60 die Lage des Magnetblockes 2 erfaßt hat, bleibt der Hauptkörper 60 auf der Oberfläche einer Außenplatte 32a haften, so dass dann auch mit einer Hand die Drehung des Magnetblockes 25 möglich ist.

## Patentansprüche

1. Schließsystem in einer Tür, Wand, Truhe, Tresor, Schrank od. dgl., welches von einer Außenplatte (32a) abgedeckt ist, wobei ein Schließriegel (15), Greifer (40) od. dgl., gekoppelt mit einem um ein Drehlager (4) drehenden Haupthebel (1, 1A), mit einer Halteplatte (17), einem Riegel (41) od. dgl. zusammenwirkt, wobei die Drehung des Haupthebels (1, 1A) von der Bewegung eines auf die Außenplatte (32a) aufgesetzten und mit einem am Haupthebel (1, 1A) angeordneten Magnetblock (18) zusammenwirkenden Magnetblockes (25) abhängt und wobei der Haupthebel (1, 1A) zumindest eine Bohrung (16) zur Aufnahme von zumindest einem Sicherungsstift (6,24) aufweist, dem zum Entriegeln durch Ziehen aus der Bohrung (16) ein weiterer auf die Außenplatte (32a) aufgesetzter Magnetblock (26) zugeordnet ist,
dadurch gekennzeichnet,
daß das Drehlager (4) einen Mittelpunkt für eine Mehrzahl von Kreisbahnen bildet, auf denen sich die Bohrung (16) um das Drehlager (4) bewegen und auf denen auch eine Mehrzahl von Sicherungsstiften (6) liegen.

2. Schließsystem nach Anspruch 1, dadurch gekennzeichnet, daß auf zumindest einer Kreisbahn für einen Sicherungsstift (6) zusätzlich eine Rastbohrung (28) zum Festlegen des Haupthebels (1, 1A) in einer anderen Position als der Schließlage vorgesehen ist.

3. Schließsystem nach Anspruch 1 oder 2, dadurch gekennzeichnet, daß im Magnetblock (2) sowohl das Drehlager (4) als auch Zug- und/oder Druckmagnete (27, 20) mit Sicherungsstiften (24) integriert sind.

4. Schließsystem nach Anspruch 3, dadurch gekennzeichnet, daß den integrierten Zug- und/oder Druckmagneten (27, 20) ein äußerer Magnetblock (26) zugeordnet ist, in welchem eine kongruente und übereinstimmende Zahl von Magneten vorgesehen ist, wobei die Anzahl der sich ausziehenden Magnete überwiegt.

5. Schließsystem nach wenigstens einem der Ansprüche 1 bis 4, dadurch gekennzeichnet, daß in dem Magnetblock (18) mindestens zwei Zugmagnete (19) integriert sind.

6. Schließsystem nach Anspruch 5, dadurch gekennzeichnet, daß im äußeren Magnetblock (25) kongruente und in gleicher Zahl zum inneren Magnetblock (18) vorgesehene Zugmagnete angeordnet sind.

7. Schließsystem nach wenigstens einem der Ansprüche 1 - 6, dadurch gekennzeichnet, daß auf dem Haupthebel (1A) ein Zahnsegment (42A), eine Zahnstange (52) od. dgl. festliegt, welche mit einem Stirnzahnrad (44B) zusammenwirkt, das wiederum gemeinsam mit einem Magnetrad (46) einer Drehwelle (45) aufsitzt, wobei das Magnetrad (46) mit dem Magnetblock (25) bei dessen Drehbewegung zusammenwirkt.

8. Schließsystem nach Anspruch 7, dadurch gekennzeichnet, daß auf der Drehwelle (45) noch ein zweites Stirnzahnrad (44B) angeordnet ist, welches mit einem Zahnsegment (42B), einer Zahnstange od.dgl. auf einem zweiten Hebel (1B) zusammenwirkt.

9. Schließsystem nach Anspruch 8, dadurch gekennzeichnet, daß das eine Zahnsegment (42A bzw. 42B) sein Stirnzahnrad (44A bzw. 44B) über und das andere sein Stirnzahnrad untergreift.

10. Schließsystem nach wenigstens einem der Ansprüche 1 - 9, dadurch gekennzeichnet, daß dem Haupthebel (1A) ein Greifer (40) direkt angeformt ist.

11. Schließsystem nach Anspruch 10, dadurch gekennzeichnet, daß die Greifer (40) an Haupthebel (1A) und Hebel (1B) eine Greiferzange bilden.

12. Schließsystem nach Anspruch 10, dadurch gekennzeichnet, daß dem Greifer (40) ein Widerlager (53) zugeordnet ist, in welches der Greifer (40) nach Durchfahren einer Öse (54) eines Riegels (41a) einfährt.

13. Schließsystem nach Anspruch 12, dadurch gekennzeichnet, daß gegenüber von dem Greifer (40) an dem Haupthebel (1A) ein Riegelstift (57) angeordnet ist, welcher in eine Riegelmulde (58) einfährt.

14. Schließsystem nach wenigstens einem der Ansprüche 1 - 13, dadurch gekennzeichnet, daß der Magnetblock (25) in einem Loch (21) eines Magnetschlüssels (M) dreht.

15. Schließsystem nach Anspruch 14, dadurch gekennzeichnet, daß das Loch (21) einem Hauptkörper (60) eingeformt ist, an welchem sich auch der Magnetblock (26) befindet.

16. Schließsystem nach Anspruch 14 oder 15, dadurch gekennzeichnet, daß der Magnetblock (25) nach einer Ringschulter (64) einen Einsatz (65) ausbildet, dessen Durchmesser (d) geringfügig kleiner ist als der Durchmesser (dl) des Loches (61).

17. Schließsystem nach Anspruch 16, dadurch gekennzeichnet, daß der Einsatz (65) eine Dicke (e) aufweist, welche geringer ist als die Dicke (f) des Hauptkörpers (60).

18. Schließsystem nach einem der Ansprüche 15 - 17, dadurch gekennzeichnet, daß im Magnetblock (26) Magnete (67) - auch Magnete verschiedener Größen und mit ihrer Wechselwirkung "Nord/Süd" und auch Blindmagnete - so eingesetzt sind, daß der Magnetschlüssel (M) in jedem Fall an der Aussenplatte (32a) festliegt.

## Claims

1. Lock system in a door, wall, chest, safe, cupboard or the like, which is covered by an outer plate (32a), wherein a locking bolt (15), gripping device (40) or the like, coupled to a main lever (1, 1A) which rotates about a rotary bearing (4), co-operates with a retaining plate (17), a bolt (41) or the like, wherein the rotation of the main lever (1, 1A) is dependent on the movement of a magnetic block (25), which is placed over the outer plate (32a) and co-operates with a magnetic block (18) disposed on the main lever (1, 1A), and wherein the main lever (1, 1A) comprises at least one bore (16) for the accommodation of at least one securing pin (6, 24), which has associated therewith an additional magnetic block (26), which is placed over the outer plate (32a), for unlocking purposes through withdrawal from the bore (16), characterised in that the rotary bearing (4) forms a centre for a plurality of circular paths, over which the bore (16) moves about the rotary bearing (4) and on which a plurality of securing pins (6) also lie.

2. Lock system according to claim 1, characterised in that, on at least one circular path for a securing pin (6), a locking bore (28) is additionally provided for securing the main lever (1, 1A) in a position other than the locking position.

3. Lock system according to claim 1 or 2, characterised in that both the rotary bearing (4) and also pull and/or push magnets (27, 20) are incorporated in the magnetic block (2) by securing pins (24).

4. Lock system according to claim 3, characterised in that an outer magnetic block (26) is associated with the incorporated pull and/or push magnets (27, 20), in which block a congruent and corresponding number of magnets is provided, so that the number of withdrawing magnets is exceeded.

5. Lock system according to at least one of claims 1 to 4, characterised in that at least two pull magnets (19) are incorporated in the magnetic block (18).

6. Lock system according to claim 5, characterised in that congruent pull magnets are disposed in the outer magnetic block (25) in the same number as are provided in the inner magnetic block (18).

7. Lock system according to at least one of claims 1 - 6, characterised in that a toothed segment (42A), a toothed rod (52) or the like lies securely on the main lever (1A) and co-operates with a spur gear (44B) which, in turn, sits on a rotary shaft (45) together with a magnetic wheel (46), so that the magnetic wheel (46) co-operates with the magnetic block (25) in its rotary movement.

8. Lock system according to claim 7, characterised in that a second spur gear (44B) is also disposed on the rotary shaft (45) and co-operates with a toothed segment (42B), a toothed rod or the like on a second lever (1B).

9. Lock system according to claim 8, characterised in that one toothed segment (42A or 42B) engages over its spur gear (44A or respectively 44B) and the other engages beneath its spur gear.

10. Lock system according to at least one of claims 1 - 9, characterised in that a gripping device (40) is configured to fit directly on the main lever (1A).

11. Lock system according to claim 10, characterised in that the gripping devices (40) form a gripping clamp on main lever (1A) and lever (1B).

12. Lock system according to claim 10, characterised in that an abutment (53) is associated with the gripping device (40), into which abutment the gripping device (40) travels after passing through a lug (54) of a bolt (41a).

13. Lock system according to claim 12, characterised in that a locking pin (57) is disposed opposite the gripping device (40) on the main lever (1A) and travels into a bolt recess (58).

14. Lock system according to at least one of claims 1 - 13, characterised in that the magnetic block (25) rotates in an opening (21) in a magnetic key (M).

15. Lock system according to claim 14, characterised in that the opening (21) is provided in a main body (60), on which the magnetic block (26) is also situated.

16. Lock system according to claim 14 or 15, characterised in that the magnetic block (25) forms an insert (65) after an annular shoulder (64), the diameter (d) of said insert being slightly smaller than the diameter (dl) of the opening (61).

17. Lock system according to claim 16, characterised in that the insert (65) has a thickness (e) which is smaller than the thickness (f) of the main body (60).

18. Lock system according to one of claims 15 - 17, characterised in that magnets (67) - even magnets of various sizes and having their "north/south" interaction as well as dummy magnets - are inserted in the magnetic block (26) in such a way that the magnetic key (M) lies in each case securely on the outer plate (32a).

## Revendications

1. Système de verrouillage équipant une porte, une paroi, un meuble, un coffre-fort, une armoire ou objet analogue, et dans lequel :
- une plaque externe (32a) sert de couvercle,
- un verrou (15), un crochet (40) ou un organe analogue, accouplé à un levier principal (1,1A) tournant autour d'un palier (4), coopère avec une plaque de maintien (17), un verrou (41) ou un organe analogue,
- la rotation du levier principal (1, lA) ou organe analogue dépend du mouvement d'un bloc magnétique (25) monté sur la plaque externe (32a) et coopérant avec un bloc magnétique (18) monté sur le levier principal (1, 1A),
- le levier principal (1, lA) est percé d'au moins un trou (16) servant à recevoir au moins une broche de sécurité (6, 24) à laquelle est associé, pour assurer le déverrouillage en faisant sortir la broche du trou (16) par traction, un autre bloc magnétique (26) monté sur la plaque externe (32a),
système caractérisé en ce que le palier de rotation (4) constitue le point médian d'une pluralité de pistes circulaires sur lesquels le trou (16) se déplace autour du palier (4) et sur lesquels se trouve également une pluralité de broches de sécurité (6).

2. Système de verrouillage selon la revendication 1, caractérisé en ce que, sur au moins une piste circulaire pour une broche de sécurité (6), il est prévu en plus un trou d'arrêt (28) servant à fixer le levier principal (1, 1A) dans une position autre que celle de verrouillage.

3. Système de verrouillage selon la revendication 1 ou 2, caractérisé en ce que dans le bloc magnétique (2) sont intégrés le palier de rotation (4) ainsi que des aimants (27, 20) de poussée ou de traction associés aux broches de sécurité (24).

4. Système de verrouillage selon la revendication 3, caractérisé en ce qu'aux aimants de poussée et/ou de traction (27, 20) est associé un bloc magnétique externe (26) comprenant un nombre congruent et correspondant d'aimants parmi lesquels les aimants de traction sont les plus nombreux.

5. Système de verrouillage selon au moins l'une des revendications 1 à 4, caractérisé en ce qu'au moins deux aimants de traction (19) sont intégrés dans le bloc magnétique (18).

6. Système de verrouillage selon la revendication 5, caractérisé en ce que le bloc magnétique externe (25) comporte des aimants de traction en congruence et en correspondance de nombre avec ceux du bloc magnétique interne (18).

7. Système de verrouillage selon au moins l'une des revendications 1 à 6, caractérisé en ce que sur le levier principal (1A) est fixé un segment denté (42A), une crémaillère (52) ou un organe analogue qui coopère avec un pignon droit (44B) monté lui-même, ainsi qu'une roue magnétique (46) sur un arbre (45), de sorte que cette roue (46) coopère avec le bloc magnétique (25) lorsqu'il tourne.

8. Système de verrouillage selon la revendication 7, caractérisé en ce que l'arbre de rotation (45) porte encore un deuxième pignon à denture droite (44b) coopérant avec un segment denté (42b) d'une crémaillère ou organe analogue porté par un second levier (1B).

9. Système de verrouillage selon la revendication 8, caractérisé en ce qu'un des segments dentés (42A ou 42B) est en prise par dessus avec le pignon droit (44A ou 44B) l'autre segment denté étant en prise par dessous avec l'autre pignon droit.

10. Système de verrouillage selon au moins l'une des revendications 1 à 9, caractérisé en ce qu'un crochet (40) est découpé directement dans le levier principal (1A).

11. Système de verrouillage selon la revendication 10, caractérisé en ce que les crochets (40) portés par le levier principal (1A) et le levier (1B) forment une pince d'accrochage.

12. Système de verrouillage selon la revendication 10, caractérisé en ce qu'au crochet (40) est associée une contreportée (53) dans laquelle vient s'engager le crochet (40) après traversée d'un oeil (54) d'un verrou (41a).

13. Système de verrouillage selon la revendication 12, caractérisé en ce qu'en face du crochet (40), sur le levier principal (1A), se trouve une broche de verrouillage (57) pénétrant dans un creux de verrouillage (58).

14. Système de verrouillage selon au moins l'une des revendications 1 à 13, caractérisé en ce que le bloc magnétique (25) tourne dans un trou (21) d'une clé magnétique (M).

15. Système de verrouillage selon la revendication 14, caractérisé en ce que le trou (21) est découpé à la presse dans un corps principal (60) sur lequel se trouve également le bloc magnétique (26).

16. Système de verrouillage selon la revendication 14 ou 15, caractérisé en ce que le bloc magnétique (25) présente, après un épaulement annulaire (64), un embout (65) dont le diamètre (d) est légèrement inférieur au diamètre (d₁) du trou (61).

17. Système de verrouillage selon la revendication 16, caractérisé en ce que l'embout (65) a une épaisseur (e) légèrement inférieure à l'épaisseur (f) du corps principal (60).

18. Système de verrouillage selon l'une des revendications 15 à 17, caractérisé en ce que le bloc magnétique (26) comporte des aimants (67), c'est-à-dire d'une part des aimants de diverses dimensions et à fonctionnement alternatif Nord/Sud, et d'autre part des aimants noyés, disposés de telle sorte que la clé magnétique (M) soit fixée en tout cas sur la plaque externe (32a).
